# EUROPÄISCHE PATENTSCHRIFT

(11) **EP 2 904 917 B1**
(45) Veröffentlichungstag und Bekanntmachung des Hinweises auf die Patenterteilung: **07.12.2016**
(21) Anmeldenummer: 15152078.0
(22) Anmeldetag: 22.01.2015
(51) Int. Cl.: A41D 1/00, A41D 3/00

(54) **Schutzbekleidungsstück mit einem integrierten Überwachungssystem**
Item of protective clothing having an integrated monitoring system
Vêtement protecteur doté d'un système de surveillance intégré

(30) Priorität: 05.02.2014 DE 102014101422
(43) Veröffentlichungstag der Anmeldung: 12.08.2015
(73) Patentinhaber: Hubert Schmitz GmbH, 52525 Heinsberg (DE)
(72) Erfinder: Schmitz, Bruno, 52525 Heinsberg (DE)
(74) Vertreter: Bauer, Dirk

(56) Entgegenhaltungen:
- WO-A1-01/95752
- WO-A1-01/97567
- US-A- 4 876 724
- US-A1- 2012 174 299

## Beschreibung

### Einleitung

Die Erfindung betrifft ein Schutzbekleidungsstück, insbesondere eine Schutzjacke, mit einem den Oberkörper eines das Schutzbekleidungsstück tragenden Trägers bekleidenden, im Brust- und Bauchbereich des Trägers öffen- und verschließbaren Hauptteil und zwei auf gegenüber liegenden Seiten im Schulterbereich des Trägers von dem Hauptteil abzweigenden Ärmeln sowie mit einem Überwachungssystem bezüglich der aktuellen Umgebungsbedingungen für den Träger, wobei das Überwachungssystem mindestens ein Sensorelement zur Erfassung eines Umgebungsparameters und/oder mindestens ein Anzeigeelement zur optischen und/oder akustischen Anzeige eines Zustandes sowie eine mit dem mindestens einen Sensorelement und/oder mit dem mindestens einen Anzeigeelement verbundene Kabelanordnung zur Verbindung mit einer Steuereinheit, wobei die Kabelanordnung zumindest in dem Hauptteil des Schutzbekleidungsstücks verläuft und zumindest abschnittsweise zwischen zwei textilen Lagen des Schutzbekleidungsstücks angeordnet ist, wobei die Kabelanordnung zusammen mit dem mindestens einen Sensorelement und/oder mit dem mindestens einen Anzeigeelement von dem Schutzbekleidungsstück entfernbar ist, und wobei das mindestens eine Sensorelement und/oder das mindestens eine Anzeigeelement auf jeweils einem Trägerelement angeordnet ist.

### Stand der Technik

Schutzbekleidungsstücke dieser Art sind in zahlreichen Ausführungsformen aus dem Stand der Technik bekannt. Insbesondere auf dem Gebiet der Einsatzbekleidung für Rettungskräfte - und hier vorrangig für Feuerwehrleute oder im Katastrophenschutz - werden Überwachungssysteme in den Schutzbekleidungsstücken eingesetzt. Typischerweise sind die Schutzbekleidungsstücke mehrlagig ausgebildet. Die unterschiedlichen textilen Lagen des Schutzbekleidungsstücks erfüllen dabei verschiedene Zwecke. Häufig kommt ein dreilagiger Aufbau mit einem außen liegenden Oberstoff, einem innen liegenden Futterstoff und einer dazwischen angeordneten Nässesperre zur Anwendung: So dient die Nässesperre dem Schutz des das Schutzbekleidungsstück tragenden Trägers vor dem Einfluss von Wasser, beispielsweise vor Regen oder anderweitigem Spritzwasser, und so vor der Durchfeuchtung und insbesondere der unerwünschten Gewichtszunahme der Bekleidung durch von außen aufgenommenes Wasser. Die Nässesperre ist dabei typischerweise atmungsaktiv ausgebildet, so dass diese Wasserdampf von einer Innenseite des Schutzbekleidungsstücks hin zu dessen Außenseite ohne weiteres durchlässt. Dies garantiert einen hohen Tragekomfort. Die übrigen Schichten dienen ferner der Wärmeisolation, so dass der Träger des Schutzbekleidungsstücks selbst im Bereich erhöhter Außentemperaturen, insbesondere in der Nähe zu externen Wärmequellen wie Feuer und dergleichen, vor extremen Einflüssen geschützt ist.

Je nach Anwendungsfall kann es erwünscht sein, ein Leitungselement, wie beispielsweise ein Kabel, vom Körper des Trägers des Schutzbekleidungsstücks, also von einer Innenseite desselben, auf eine Außenseite des Schutzbekleidungsstücks zu führen. Als Beispiel sei hier die Verbindung eines Energiespeichers (Batterie) mit einem aktiven Leuchtmittel oder einer Steuereinheit mit einem Anzeigeelement und/oder einem Sensorelement genannt, wobei das aktive Leuchtmittel, das Anzeigeelement sowie das Sensorelement auf einer dem Körper abgewandten Außenseite des Schutzbekleidungsstückes (= Oberstoff) angeordnet sind. Im Gegensatz dazu, befinden sich die Steuereinheit und die Batterie auf der Innenseite des Schutzbekleidungsstückes.

Ein Schutzbekleidungsstück der vorgenannten Art ist bekannt aus WO 01/95752 A1.

Im Hintergrund der Erfindung wird in der deutschen Gebrauchsmusterschrift DE 20 2012 100 905 ein Schutzbekleidungsstück beschrieben, wobei das Kabel durch eine Öffnung in der Nässesperre geführt wird und somit zwischen der Nässesperre und dem Oberstoff angeordnet ist. Um zu verhindern, dass Nässe durch den Durchbruch hindurch treten kann, befindet sich in dem Durchbruch ein lang gestreckter Tunnel, durch den die Kabelanordnung geleitet wird.

Sowohl die Leuchtmittel, die Sensorelemente als auch die Anzeigeelemente werden bei dem bekannten Schutzbekleidungsstück fest mit dem Oberstoff verbunden, zum Beispiel vernäht oder verklebt, sodass diese sich nicht verschieben können. Eine Verschiebung würde gegebenenfalls zu Zugkräften auf die Kabelanordnung und somit zu unvorhersehbaren Schäden des Überwachungssystems führen, wodurch letzteres nicht mehr funktionsfähig wäre. Zudem dürfen das Anzeigeelement und/oder das Sensorelement nicht verrutschen, da dies dazu führt, dass das Anzeigeelement nicht mehr sichtbar wäre oder das Sensorelement falsche Umgebungsparameter messen würde. Um während eines Einsatzes die Rettungskräfte zu schützen, ist ein intaktes Überwachungssystem jedoch unabdingbar. Das Überwachungssystem erfasst physikalische und/oder chemische Eigenschaften beziehungsweise Parameter der Umgebung oder physiologische Parameter, zum Beispiel die Pulsfrequenz des das Kleidungsstück tragenden Trägers, die Umgebungstemperatur, eventuell vorhandene Radioaktivität und/oder die Sauerstoffkonzentration, und zeigt den Einsatzkräften selbst oder einem Einsatzleiter mittels der Anzeigeelemente oder über eine Funk-Datenübertragung an, ob diese den Einsatz abbrechen müssen oder weiter fortfahren können.

Durch eine Entnahme der elektronischen Teile, wie der Kabelanordnung, der Sensorelemente und der Anzeigeelemente, aus dem Schutzbekleidungsstück würde der Oberstoff beschädigt werden. Infolgedessen werden die elektronischen Teile mitsamt dem Schutzbekleidungsstück gemeinsam gewaschen. Typischerweise halten die elektronischen Teile zwar einigen Wäschevorgängen stand, bevor diese nicht mehr einwandfrei funktionieren. Nach dem Versagen der elektronischen Teile müssen diese allerdings mitsamt dem Schutzbekleidungsstück entsorgt werden, obwohl sich letzteres meist noch in einem guten Zustand befindet. Eine Neuanschaffung des Schutzbekleidungsstückes ist jedoch durch die feste Verbindung der elektronischen Teile mit dem Schutzbekleidungsstück unumgehbar. Infolgedessen entstehen hohe Kosten durch den Ausfall und Ersatz von Schutzbekleidung, die an sich noch funktions- und gebrauchsfähig wäre.

### Aufgabe

Der vorliegenden Erfindung liegt nunmehr die Aufgabe zugrunde, ein Schutzbekleidungsstück bereitzustellen, das eine einwandfreie Funktionsfähigkeit der Kabelanordnung, der Sensorelemente und der Anzeigeelemente gewährleistet, wobei dennoch vermieden wird, dass das gesamte Schutzbekleidungsstück nach dem eventuellen Verschleiß oder Ausfall der Kabelanordnung, der Sensorelemente und/oder der Anzeigeelemente ersetzt werden muss.

### Lösung

In einem Schutzbekleidungsstück der eingangs beschriebenen Art ist die Kabelanordnung zusammen mit dem mindestens einen Sensorelement und/oder mit dem mindestens einen Anzeigeelement von dem Schutzbekleidungsstück entfernbar.

Hierdurch kann die vorgenannte Komponente einfach und wirtschaftlich im Falle eines Defekts ersetzt und das Bekleidungsstück somit weiterverwendet werden. Dabei ist es sowohl möglich, die besagten Komponenten während der Wäsche in dem Bekleidungsstück zu belassen, oder aber zwecks Schonung und Verlängerung der Lebensdauer vor jedem Waschvorgang aus dem Bekleidungsstück zu entfernen.

Die Kabelanordnung, das mindestens eine Sensorelement und das mindestens eine Anzeigeelement und die Steuereinheit bilden einen Bestandteil des Überwachungssystems. Im Sinne der vorliegenden Anmeldung wird unter einem Überwachungssystem eine Kontrollvorrichtung zur Bestimmung und anschließenden Anzeige des Zustandes, z. B. des das Kleidungsstück tragenden Trägers oder der Umgebung, verstanden. Der Zustand ist abhängig von Umgebungsbedingungen, in denen sich der Träger des Bekleidungsstückes gerade befindet, sowie von der körperlichen Verfassung des Trägers. Das heißt, dass mittels der Sensorelemente verschiedene Umgebungsparameter, wie beispielsweise die Sauerstoffkonzentration, gefährliche Rauchkonzentrationen und/oder diverse Körperfunktionen (zum Beispiel die Körpertemperatur und der Herzschlag) erfasst werden. Die erfassten Umgebungsparameter werden an die Steuereinheit geleitet und derart umgesetzt, dass das mindestens eine Anzeigeelement die Umgebungsbedingungen und/oder den Zustand des Trägers wiedergeben kann. Vorzugsweise besteht das Anzeigeelement aus einer Art Ampel mit einer roten, gelben und grünen Diode, welche je nach Zustand aufleuchten. Dabei ist insbesondere vorgesehen, dass die grüne Diode aufleuchtet, wenn die Werte innerhalb vorgegebener Grenzen liegen und der Einsatz weiter durchgeführt werden kann. Dahingegen leuchtet die rote Diode auf, wenn der Einsatz sofort abgebrochen werden muss. Leuchtet die gelbe Diode auf, wäre es vorteilhaft, den Einsatz zu unterbrechen beziehungsweise die weitere Entwicklung der Werte besonders sorgfältig und kritisch zu beobachten. Optional oder zusätzlich kann die Anzeige auch akustisch wiedergegeben werden.

Alternativ können die Sensorelemente zur Messung der Körperfunktionen zum Beispiel auch an einem T-Shirt angebracht sein. Mittels eines Empfängers an der Steuereinheit an der dem Träger zugewandten Innenseite des Schutzbekleidungsstückes können die Signale an die Anzeigeelemente weitergeleitet werden.

Bei einem Defekt des Überwachungssystems ist vorgesehen, dass die Kabelanordnung, das mindestens eine Sensorelement und/oder das mindestens eine Anzeigeelement aus dem Schutzbekleidungsstück entnommen und ausgetauscht werden kann beziehungsweise können. Auch ist es möglich, die Kabelanordnung, die Sensorelemente sowie die Anzeigeelemente vor jedem Waschgang zu entnehmen und später wieder einzubauen. Es ist natürlich bequemer, die Kabelanordnung, die Sensorelemente sowie die Anzeigeelemente während der Waschvorgänge in dem Schutzbekleidungsstück zu lassen und nur bei einem Defekt auszutauschen. Dies bringt nicht nur Zeitersparnis, sondern verhindert auch, dass während des ständigen Anbringens oder Abnehmens Schäden an der Kabelanordnung, der Sensorelemente und/oder den Anzeigeelementen, beispielsweise durch zu heftiges Ziehen an der Kabelanordnung, auftreten können.

Damit sowohl die Sensorelemente als auch die Anzeigeelemente von einer Außenseite des Schutzbekleidungsstückes betrachtet werden können, ist in einer erfindungsgemäßen Ausgestaltung der Erfindung vorgesehen, dass das mindestens eine Sensorelement und/oder das mindestens eine Anzeigeelement in einer Betriebsposition einen in einem Oberstoff des Schutzbekleidungsstücks befindlichen Durchbruch von einer Innenfläche des Oberstoffs her durchdringt beziehungsweise durchdringen, wobei die Kabelanordnung von der Außenseite her verdeckt ist.

Das Schutzbekleidungsstück ist in der Betriebsposition, wenn die Kabelanordnung, die Anzeigeelemente sowie die Sensorelemente in dem Schutzbekleidungsstück angebracht sind und einwandfrei funktionieren. Das Schutzbekleidungsstück ist nun einsatzbereit und kann beispielsweise von Rettungskräften getragen werden. Als Beispiel sei hier eine Feuerwehrmannschaft, die in ein brennendes Haus vordringt, genannt.

Die Kabelanordnung führt vorzugsweise von der Steuereinheit, welche sich an der des Trägers zugewandten Innenseite des Schutzbekleidungsstückes befindet, durch eine Öffnung in der Nässesperre, vorzugsweise durch einen daran angebrachten Tunnel, wobei der Tunnel verhindern soll, dass die Nässesperre - insbesondere von außen her - von Fluiden durchdrungen werden kann. Befinden sich weitere textile Lagen zwischen der Steuereinheit und dem Oberstoff, weisen diese jeweils eine weitere Öffnung zur Durchführung der Kabelanordnung auf. Als Beispiel einer weiteren textilen Lage ist ein Futterstoff zu nennen, welcher sich zwischen der Nässesperre und des Trägers befindet. Bevorzugt wird die Kabelanordnung anschließend zwischen der Nässesperre und dem Oberstoff des Schutzbekleidungsstückes, an die Positionen an denen sich die Sensorelemente und/oder die Anzeigeelemente befinden, geführt. Folglich ist die Kabelanordnung von der Außenseite her nicht sichtbar.

Im Gegensatz dazu sollen sowohl die Sensorelemente als auch die Anzeigeelemente von außen erkennbar sein. Um dies zu ermöglichen, befindet sich in dem Oberstoff für jedes Sensorelement oder Anzeigeelement ein Durchbruch. Sinnvolle Positionen für die Sensorelemente und/oder Anzeigeelemente befinden sich beispielsweise auf dem linken und/oder rechten Unterarm, dem linken und/oder rechten Oberarm und/oder auf der Brust. Andere Positionen können je einzeln für sich oder zu mehreren in beliebigen Kombinationen bei Varianten der Erfindung verwirklicht sein.

Bei der Anordnung der Sensorelemente ist darauf zu achten, dass diese die Umgebungsparameter korrekt erfassen können. Analog dazu ist bei der Anordnung der Anzeigeelemente darauf zu achten, dass diese sowohl für den Träger als auch für Umstehende sichtbar sind. Ein auf dem Unterarm platziertes Anzeigeelement ist besonders gut für den Träger selbst erkennbar, wohingegen Anzeigeelemente auf dem Oberarm besser für in der Nähe befindliche Kollegen erkennbar sind.

Erfindungsgemäß ist vorgesehen, dass das mindestens eine Sensorelement und/oder das mindestens eine Anzeigeelement auf jeweils einem Trägerelement angeordnet ist, das vorzugsweise von einer Innenfläche des Oberstoffs her lösbar mit letzterem verbindbar ist. Die Innenfläche des Oberstoffs ist die dem Träger zugewandte Fläche des Oberstoffs. Diese Innenfläche ist vorzugsweise durch einen Zugang zwischen der Nässesperre und dem Oberstoff in einem unteren Bereich des Schutzbekleidungsstückes großräumig und bequem zugänglich. Das Trägerelement mit dem Anzeigeelement oder dem Sensorelement kann mit der Hand bis zu dem Durchbruch in dem Oberstoff geführt werden. Dort wird das Trägerelement an der Innenfläche des Oberstoffes mit diesem lösbar verbunden. Die Lösbarkeit ist für einen einfachen Austausch der Anzeigeelemente und Sensorelemente bei einem Defekt des Überwachungssystems notwendig.

Erfindungsgemäß ist vorgesehen, dass das Trägerelement von der Innenfläche des Oberstoffs her mit einem Abdeckelement abdeckbar ist. Alternativ ist auf der Innenfläche des Oberstoffs eine Tasche angeordnet in der das Trägerelement einbringbar und darin in einer Betriebsposition fixierbar ist. Das mindestens eine Sensorelement und/oder das mindestens eine Anzeigeelement durchdringen dabei in der Betriebsposition einen in die Tasche führenden, in dem Oberstoff befindlichen Durchbruch zu einer Außenseite des Schutzbekleidungsstücks hin. Sowohl das Abdeckelement als auch die Tasche decken nicht nur den Durchbruch in dem Oberstoff ab, sondern überlappen auch die Innenfläche des Oberstoff an den Rändern des Durchbruchs, typischerweise um einige Zentimeter. Dadurch wird verhindert, dass Fluid durch den Durchbruch in das Innere des Schutzbekleidungsstückes gelangen kann. Die Bereitstellung eines Abdeckelementes oder einer Tasche ermöglicht eine möglichst gute Fixierung der Sensorelemente und der Anzeigeelemente, sodass ein Verrutschen verhindert wird und somit eine gute Erfassung von Umgebungsparametern und eine gute Sichtbarkeit der Anzeigeelemente gewährleistet wird. Falsch erfasste Umgebungsparameter oder eine Verdeckung der Anzeigeelemente könnte fatale Folgen für die Rettungskräfte haben. Das Abnehmen der Sensorelemente und der Anzeigeelemente ist lediglich unter bewusster Krafteinwirkung von der Innenfläche des Oberstoffes her möglich. Auch ein ungewolltes "Abtauchen" der Anzeige- und/oder Sensorelemente unter den Oberstoff wird durch die Befestigung verhindert.

Einen weiteren Vorteil bieten das Abdeckelement und die Tasche, indem diese den Durchbruch verschließen, falls das Schutzbekleidungsstück ohne Sensorelemente oder Anzeigeelemente verwendet werden soll.

Um das Befestigen der Sensorelemente und der Anzeigeelemente möglichst einfach zu gestalten, ist vorgesehen, dass das mindestens eine Sensorelement selbst und/oder das mindestens eine Anzeigeelement selbst und/oder das Trägerelement einschließlich des daran angeordneten mindestens einen Sensorelements und/oder des mindestens einen Anzeigeelements mittels einer Klettverbindung, mittels mindestens eines Druckknopfes oder mittels mindestens eines Reißverschlusses mit dem Schutzbekleidungsstück, insbesondere der Rückseite des Oberstoffs, verbunden ist. Beispielsweise wird zunächst das Trägerelement mit dem darauf befindlichen Sensorelement oder Anzeigeelement mittels eines Klettverschlusses an der Innenfläche des Oberstoffes befestigt. Anschließend kann das Trägerelement mittels der Abdeckklappe verdeckt werden, wobei die Abdeckklappe auch mit anderen an der Innenfläche des Oberstoffes angeordneten Klettverschlüssen befestigt wird. Analog dazu soll die Tasche nach Einführung des Trägerelements auch mittels einer der oben genannten Verschlussarten verschlossen werden.

Häufig ist es so, dass die aus dem Stand der Technik bekannten Sensorelemente und Anzeigeelemente derart in dem Schutzbekleidungsstück angeordnet sind, dass diese nicht auf einer Ebene mit dem Oberstoff liegen, sondern in einer tieferen beziehungsweise in einem geringeren Abstand zum Träger befindlichen Ebene. Dies hat zu Folge, dass die Anzeigeelemente nicht aus allen Richtungen sichtbar sind und die Sensorelemente verfälschte Parameter erfassen. Um eine solche "Verschattung" aus bestimmten Richtungen zu verhindern, ist erfindungsgemäß vorgesehen, dass das mindestens eine Sensorelement und/oder das mindestens eine Anzeigeelement jeweils derart erhöht auf dem Trägerelement angeordnet ist beziehungsweise sind, dass es beziehungsweise sie in seiner bzw. ihrer Betriebsposition einen räumlichen Abstrahlwinkel oder einen räumlichen Einfallwinkel von vorzugsweise mindestens 180° aufweist. Vorzugsweise wird dies durch ein Pad, welches sich bevorzugt in dem Trägerelement befindet ermöglicht. Das Anzeigeelement oder das Sensorelement werden durch das Pad nach oben gedrückt, sodass beide möglichst oberhalb des Oberstoffes, jedoch mindestens auf einer Höhe mit dem Oberstoff, angeordnet sind.

### Ausführungsbeispiele

Die vorstehend beschriebene Erfindung wird nachfolgend anhand eines Ausführungsbeispiels, das in den Figuren dargestellt wird, näher erläutert.

Es zeigt:
- Fig. 1:: eine Vorderseite eines erfindungsgemäßen Schutzbekleidungsstücks,
- Fig. 2:: eine Rückseite des Schutzbekleidungsstückes gemäß Figur 1,
- Fig. 3:: ein Ausschnitt von einer Innenseite des Schutzbekleidungsstückes gemäß Figur 1,
- Fig. 4:: ein Ausschnitt einer Innenfläche eines Oberstoffes des Schutzbekleidungsstückes gemäß Figur 1,
- Fig. 5:: ein weiterer Ausschnitt der Innenfläche des Oberstoffs des Bekleidungsstücks gemäß Figur 1 in einem Bereich eines Durchbruchs, und ein damit korrespondierendes Anzeigeelement,
- Fig. 6:: der Ausschnitt gemäß Figur 5, wobei ein Abdeckelement geschlossen ist,
- Fig. 7:: ein Ausschnitt einer Außenseite des Oberstoffes des Schutzbekleidungsstückes gemäß Figur 1, wobei das Anzeigeelement sichtbar ist,
- Fig. 8:: der Ausschnitt gemäß Figur 7, wobei das Anzeigeelement nicht sichtbar ist.

Ein Ausführungsbeispiel eines Schutzbekleidungsstücks **1,** das in Figur 1 dargestellt ist, zeigt eine Vorderseite **2** einer Schutzjacke für Feuerwehrleute, die einen Hauptteil **3** mit zwei an sich gegenüberliegenden Seiten befindlichen Ärmeln **104, 204** und einen Kragen **5** aufweist. Die Ärmel **104, 204** sind in einem Schulterbereich **6** des Trägers angeordnet. Die Vorderseite **2** des Hauptteils **3** lässt sich in einen Brustbereich **7** und einen Bauchbereich **8** aufteilen, wobei sich das Hauptteil **3** im Brustbereich **7** und Bauchbereich **8** in einem Trennbereich **9** öffnen und schließen lässt. Wird das Schutzbekleidungsstück **1** von einer stehenden Person getragen, ist der Trennbereich **9** in der sagittalen Ebene, also die Ebene die den Körper vertikal in der Mitte teilt, angeordnet.

Verteilt über einen Oberstoff **10** des Schutzbekleidungsstücks **1** sind Reflexstreifen **11** angeordnet, welche der besseren Erkennbarkeit eines Trägers des Schutzbekleidungsstücks **1** dienen. Das Schutzbekleidungsstück **1** weist drei Lagen textiler Materialien auf: den Oberstoff **10,** eine hier nicht dargestellte Nässesperre und einen Futterstoff **13** gemäß Figur 3. Der Futterstoff **13** ist die dem Träger zugewandte Lage, wohingegen der Oberstoff **10** des getragenen Schutzbekleidungsstückes **1** von der Außenseite her sichtbar ist. Die Nässesperre ist zwischen dem Futterstoff **13** und dem Oberstoff **10** angeordnet.

In dem Schutzbekleidungsstück **1** ist ein wieder lösbares Überwachungssystem angeordnet, welches in diesem Ausführungsbeispiel eine Steuereinheit **14** gemäß Figur 3, eine Kabelanordnung **15,** ein Sensorelement **16** sowie drei Anzeigeelemente **117, 217, 317** aufweist. Das Sensorelement **16** des Überwachungssystems erfasst Umgebungsparameter von Umgebungsbedingungen aus der Umgebung in der sich der Träger gerade befindet und/oder von der körperlichen Verfassung des Trägers. Die Anzeigeelemente **117, 217, 317** geben einen Zustand an, wobei dieser Zustand von den gemessenen Umgebungsparametern abhängt.

Unterhalb des Oberstoffes **10** befindet sich die Kabelanordnung **15** in Form elektrischer Kabel. Diese sind in Figur 1 mittels durchgehender Linien **18** gekennzeichnet. Die Kabelanordnung **15** lässt sich in zwei Kabelstränge **119, 219** aufteilen, wobei beide Kabelstränge **119, 219** im Bauchbereich **8** des Schutzbekleidungsstückes **1** ihren Ursprung haben und in den Brustbereich **7** geführt werden. Die Kabelanordnung **15** verläuft zunächst entlang des Trennbereichs **9** bevor die Kabelstränge **119, 219** sich in unterschiedliche Richtungen aufteilen.

Der erste Kabelstrang **119** führt zunächst zu dem Sensorelement **16** im Brustbereich **7** des Schutzbekleidungsstückes **1.** Von dort aus wird der Kabelstrang **119** entlang eines Nackenbereichs **20** gemäß Figur 2 zu dem rechten Ärmel **104** (anatomisch betrachtet) geführt, wobei dort das erste Anzeigeelement **117** angeordnet ist.

Der zweite Kabelstrang **219** führt anatomisch gesehen in den linken Ärmel **204** zu dem zweiten Anzeigeelement **217** und anschließend zu dem dritten Anzeigeelement **317.** Das zweite Anzeigeelement **217** ist in einem oberen Bereich **21** des linken Ärmels **204,** in dem sich der Oberarm des Trägers befinden würde, angeordnet. Das zweite Anzeigeelement **217** sowie das erste im rechten Ärmel **104** befindliche Anzeigeelement **117** sind derart ausgerichtet, dass andere an einem Einsatz beteiligte Personen, den Zustand des das Schutzbekleidungsstücks 1 tragenden Trägers erfassen können. Damit der Träger selbst den Zustand prüfen kann, ist das dritte Anzeigeelement **317** in einem unteren Bereich **22** des linken Ärmels **204** angebracht.

Diverse hier nicht dargestellte Kabelanordnungen sowie unterschiedliche Positionen der Anzeigeelemente und Sensorelemente können gemäß der Erfindung auch verwirklicht werden.

Die Figur 2 zeigt die Rückseite **23** des in Figur 1 beschriebenen Ausführungsbeispiels. Neben einem Rückenbereich **24** sind wieder der linke Ärmel **204** und der rechte Ärmel **104** sowie der Kragen **5,** welche jeweils mit dem Hauptteil **3** verbunden sind, dargestellt. Die durchgehende Linie **18** stellt den ersten Kabelstrang **119** dar, welcher von dem Brustbereich **7** über den Nackenbereich **20** in den rechten Ärmel **104** geführt wird. Die Anzeigeelemente **117, 217** sind auch von der Rückenseite **23** des Schutzbekleidungsstückes **1** her sichtbar.

In der Figur 3 wird dargestellt, dass die Kabelanordnung **15** mit der Steuereinheit **14** verbunden ist. Die Steuereinheit **14** wird in einer auf dem Futterstoff **13** genähten Seitentasche **25** angeordnet. Das heißt, die Kabelanordnung **15** befindet sich zunächst auf einer dem Träger zugewandten Innenseite **26** des Schutzbekleidungsstückes **1.** Von dort aus wird die Kabelanordnung **15** durch eine hier nicht dargestellte Öffnung in dem Futterstoff **13** und eine weitere hier nicht dargestellte Öffnung in der Nässesperre durchgeführt. Die Kabelanordnung **15** befindet sich nunmehr zwischen der Nässesperre und dem Oberstoff **10.**

Die Figur 4 zeigt eine auf einer Innenfläche **27** des Oberstoffes **10** aufgenähte Lasche **28.** Mittels dieser Lasche **28** können beide Kabelstränge **119, 219** in Position gehalten werden, wodurch eine Verlagerung der Kabelstränge **119, 219** und eine dadurch auftretende mögliche Beschädigung verhindert wird. Diese Laschen **28** befinden sich zumindest in dem Bauchbereich **8,** dem Brustbereich **7** und dem Nackenbereich **20.**

In der Figur 5 wird eine dem Träger zugewandte Innenfläche **27** des Oberstoffes **10,** in einem Bereich in dem sich ein Durchbruch **29** für eines der Anzeigeelemente **117, 217, 217** befindet, dargestellt. Eine erste Hälfte **30** eines Abdeckelements **31** wird mit dem Oberstoff **10** vernäht, sodass ein weiterer Durchbruch **32** in der ersten Hälfte **30** des Abdeckelements **31** mit dem Durchbruch **29** in dem Oberstoff **10** korrespondiert. Eine zweite Hälfte **33** des Abdeckelements **31** wird zugeklappt und mittels Klettverschlüssen **34, 39** an der ersten Hälfte **30** befestigt.

Weiterhin ist in der Figur 5 als Beispiel das Anzeigeelement **317** aus dem unteren Bereich des linken Ärmels **204** dargestellt. Das Anzeigeelement **317** weist drei mit einem der Kabelstränge **119, 219** verbundene Dioden **35** auf. Jede der Dioden **35** leuchtet in einer anderen Farbe. Je nach Zustand des Trägers, welcher von den Sensorelementen **16** gemessen wird, leuchtet entweder die rote, die grüne oder die gelbe Diode auf. Das Anzeigeelement **317** ist auf einem Trägerelement **36** angebracht. Auf diesem Trägerelement **36** sind weitere Klettverschlüsse **37** angeordnet, welche mit den Klettverschlüssen **42** auf der ersten Hälfte **30** des Abdeckelements **31** korrespondieren. Das Trägerelement **36** wird so auf der Innenfläche **27** des Oberstoffs **10** angeordnet, dass das Anzeigeelement **317** durch den Durchbruch **29** in dem Oberstoff **10** von einer Außenseite **38** gemäß Figur 7 ersichtlich ist. Anschließend wird die zweite Hälfte **33** des Abdeckelements **31** über das Trägerelement **36** gelegt und mit den Klettverschlüssen **34, 39** befestigt. Das Abdeckelement **31** bietet einen zusätzlichen Schutz vor Verrutschen des Trägerelementes **36** mit dem darauf befindlichen Anzeigeelement **317.**

Der Kabelstränge **219** führt durch das Trägerelement **36** hindurch, wobei, von einer Draufsicht auf die Dioden **35** aus betrachtet, unterhalb des Kabelstranges **219** ein hier nicht dargestelltes Pad angeordnet ist. Dieses Pad hat als Aufgabe, das entsprechende Anzeigeelemente **317** derart in dem Durchbruch **29** zu positionieren, dass das Anzeigeelement **317** aus möglichst vielen Einfallswinkeln erkennbar ist.

Die Figur 6 zeigt das Abdeckelement **31** im geschlossenen Zustand von der Innenfläche **27** des Oberstoffes **10.** An zwei sich gegenüberliegenden Seiten **40, 41** des Abdeckelements **31** wird der Kabelstrang **219** hinein beziehungsweise hinausgeführt.

Die Figur 7 zeigt wiederum, die Außenseite **38** des Oberstoffes **10** mit dem Anzeigeelement **317.** In dem Durchbruch **29** befindet sich das auf dem Trägerelement **36** angebrachte Anzeigeelement **317.** Das Trägerelement **36** und das Abdeckelement verhindern, dass äußere Einflüsse durch den Durchbruch **29** hindurch treten können.

Alternativ kann das Schutzbekleidungsstück **1** auch ohne Anzeigeelement getragen werden, wie aus der Figur 8 ersichtlich wird. Der in dem Oberstoff **10** befindliche Durchbruch **29** wird mittels des Abdeckelements **31** verschlossen.

Die Sensorelemente werden auf eine gleiche Art und Weise in dem Durchbruch des Oberstoffes angebracht wie die Anzeigeelemente. Allerdings ist der Durchbruch in diesen Ausführungsbeispielen kleiner.

### Bezugszeichenliste

- 1: Schutzbekleidungsstück
- 2: Vorderseite
- 3: Hauptteil
- 104, 204: Ärmel
- 5: Kragen
- 6: Schulterbereich
- 7: Brustbereich
- 8: Bauchbereich
- 9: Trennbereich
- 10: Oberstoff
- 11: Reflexstreifen
- 13: Futterstoff
- 14: Steuereinheit
- 15: Kabelanordnung
- 16: Sensorelement
- 117, 217, 317: Anzeigeelement
- 18: Linie
- 119, 219: Kabelstrang
- 20: Nackenbereich
- 21: Oberer Bereich
- 22: Unterer Bereich
- 23: Rückseite
- 24: Rückenbereich
- 25: Seitentasche
- 26: Innenseite
- 27: Innenfläche
- 28: Lasche
- 29: Durchbruch
- 30: Hälfte
- 31: Abdeckelement
- 32: Durchbruch
- 33: Hälfte
- 34: Klettverschluss
- 35: Diode
- 36: Trägerelement
- 37: Klettverschluss
- 38: Außenseite
- 39: Klettverschluss
- 40: Seite
- 41: Seite
- 42: Klettverschluss

## Patentansprüche

1. Schutzbekleidungsstück (1), insbesondere eine Schutzjacke, mit einem den Oberkörper eines das Schutzbekleidungsstück (1) tragenden Trägers bekleidenden, im Brustbereich (7) und Bauchbereich (8) des Trägers öffen- und verschließbaren Hauptteil (3) und zwei auf gegenüber liegenden Seiten im Schulterbereich (6) des Trägers von dem Hauptteil (3) abzweigenden Ärmeln (104, 204) sowie mit einem Überwachungssystem bezüglich der aktuellen Umgebungsbedingungen für den Träger, wobei das Überwachungssystem mindestens ein Sensorelement (16) zur Erfassung eines Umgebungsparameters und/oder mindestens ein Anzeigeelement (117, 217, 317) zur optischen und/oder akustischen Anzeige eines Zustandes sowie eine mit dem mindestens einen Sensorelement (16) und/oder mit dem mindestens einen Anzeigeelement (117, 217, 317) verbundene Kabelanordnung (15) zur Verbindung mit einer Steuereinheit (14), wobei die Kabelanordnung (15) zumindest in dem Hauptteil (3) des Schutzbekleidungsstücks (1) verläuft und zumindest abschnittsweise zwischen zwei textilen Lagen des Schutzbekleidungsstücks (1) angeordnet ist, wobei die Kabelanordnung (15) zusammen mit dem mindestens einen Sensorelement (16) und/oder mit dem mindestens einen Anzeigeelement (117, 217, 317) von dem Schutzbekleidungsstück (1) entfernbar ist, und wobei das mindestens eine Sensorelement (16) und/oder das mindestens eine Anzeigeelement (117, 217, 317) auf jeweils einem Trägerelement (36) angeordnet ist, **dadurch gekennzeichnet, dass** das Trägerelement (36) von der Innenfläche (27) des Oberstoffs (10) her mit einem Abdeckelement (31) abdeckbar ist, oder in eine auf der Innenfläche (27) des Oberstoffs (10) angeordnete Tasche einbringbar und darin in einer Betriebsposition fixierbar ist, wobei das mindestens eine Sensorelement (16) und/oder das mindestens eine Anzeigeelement (117, 217, 317) in der Betriebsposition einen in die Tasche führende, in dem Oberstoff (10) befindlichen Durchbruch (29) zu einer Außenseite (38) des Schutzbekleidungsstücks (1) hin durchdringt.

2. Schutzbekleidungsstück (1) nach Anspruch 1, **dadurch gekennzeichnet, dass** das mindestens eine Sensorelement (16) und/oder das mindestens eine Anzeigeelement (117, 217, 317) in einer Betriebsposition einen in einem Oberstoff (10) des Schutzbekleidungsstücks (1) befindlichen Durchbruch (32) von einer Innenfläche (27) des Oberstoffs (10) her durchdringt bzw. durchdringen, wobei die Kabelanordnung (15) von der Außenseite (38) her verdeckt ist.

3. Schutzbekleidungsstück (1) nach Anspruch 1 oder 2, **dadurch gekennzeichnet, dass** das jeweils eine Trägerelement (36) von einer Innenfläche (27) des Oberstoffs (10) her lösbar mit letzterem verbindbar ist.

4. Schutzbekleidungsstück (1) nach Anspruch 3, **dadurch gekennzeichnet, dass** das mindestens eine Sensorelement (16) selbst und/oder das mindestens eine Anzeigeelement (117, 217, 317) selbst und/oder das Trägerelement (36) einschließlich des daran angeordneten mindestens einen Sensorelements (16) und/oder des mindestens einen Anzeigeelements (117, 217, 317) mittels einer Klettverbindung, mittels mindestens eines Druckknopfes oder mittels mindestens eines Reißverschlusses mit dem Schutzbekleidungsstück (1), insbesondere der Innenfläche (27) des Oberstoffs (10), verbunden ist.

5. Schutzbekleidungsstück (1) nach einem der Ansprüche 3 oder 4, **dadurch gekennzeichnet, dass** das mindestens eine Sensorelement (16) und/oder das mindestens eine Abdeckelement (31) jeweils derart erhöht auf dem Trägerelement (36) angeordnet ist bzw. sind, dass es bzw. sie in seiner bzw. ihrer Betriebsposition einen räumlichen Abstrahlwinkel oder einen räumlichen Einfallwinkel von vorzugsweise mindestens 180° aufweist.

## Claims

1. An article of protective clothing (1), particularly a protective coat, having a main part (3), which clothes the upper body of a wearer wearing the article of protective clothing (1) and can be opened and closed in the chest area (7) and abdominal area (8) of the wearer, and two sleeves (104, 204), which branch from the main part (3) on opposite sides in the shoulder area (6) of the wearer, and also having a monitoring system with respect to the current environmental conditions for the wearer, the monitoring system having at least one sensor element (16) for detecting an environmental parameter and/or at least one indicating element (117, 217, 317) for optically and/or acoustically indicating a state and also a cable arrangement (15), connected to the at least one sensor element (16) and/or to the at least one indicating element (117, 217, 317), for connection to a control unit (14), the cable arrangement (15) running at least in the main part (3) of the article of protective clothing (1) and being arranged at least in certain sections between two textile layers of the article of protective clothing (1), it being possible to remove the cable arrangement (15) together with the at least one sensor element (16) and/or with the at least one indicating element (117, 217, 317) from the article of protective clothing (1), and the at least one sensor element (16) and/or the at least one indicating element (117, 217, 317) being arranged on one carrier element (36) in each case, **characterized in that** the carrier element (36) can be covered from the inner surface (27) of the outer fabric (10) with a cover element (31) or can be introduced into a pocket arranged on the inner surface (27) of the outer fabric (10) and can be fixed therein in an operating position, wherein, in the operating position, the at least one sensor element (16) and/or the at least one indicating element (117, 217, 317) penetrates a through hole (29), which leads into the pocket and is located in the outer fabric (10), towards an outer side (38) of the article of protective clothing (1).

2. The article of protective clothing (1) according to Claim 1, **characterized in that**, in an operating position, the at least one sensor element (16) and/or the at least one indicating element (117, 217, 317) penetrate (s) a through hole (32) located in an outer fabric (10) of the article of protective clothing (1) from an inner surface (27) of the outer fabric (10), wherein the cable arrangement (15) is hidden from the outer side (38).

3. The article of protective clothing (1) according to Claim 1 or 2, **characterized in that** the in each case one carrier element (36) can be connected to an inner surface (27) of the outer fabric (10) such that it can be detached from the latter.

4. The article of protective clothing (1) according to Claim 3, **characterized in that** the at least one sensor element (16) itself and/or the at least one indicating element (117, 217, 317) itself and/or the carrier element (36), including the at least one sensor element (16) and/or the at least one indicating element (117, 217, 317) arranged thereon, is connected by means of at least one hook and loop connection, by means of at least one press stud or by means of at least one zip fastener to the article of protective clothing (1), particularly the inner surface (27) of the outer fabric (10).

5. The article of protective clothing (1) according to one of Claims 3 or 4, **characterized in that** the at least one sensor element (16) and/or the at least one cover element (31) is or are in each case arranged in an elevated manner on the carrier element (36) such that, in the operating position thereof, the same has a spatial emission angle or a spatial angle of incidence of preferably at least 180°.

## Revendications

1. Pièce de vêtement de protection (1), notamment une veste de protection, avec une partie principale (3) ouvrable et fermable dans la zone thoracique (7) et la zone abdominale (8) recouvrant la partie supérieure du corps d'un porteur portant la pièce de vêtement de protection (1) et deux manches (104, 204) se séparant de la partie principale (3) sur les côtés opposés dans la zone scapulaire (6) du porteur ainsi qu'avec un système de surveillance concernant les conditions environnementales actuelles pour le porteur, le système de surveillance au moins un élément de détection (16) pour la saisie d'un paramètre d'environnement et/ou au moins un élément d'affichage (117, 217, 317) pour l'affichage optique et/ou acoustique d'un état ainsi qu'un agencement de câbles (15) relié avec au moins un élément de détection (16) et/ou avec au moins un élément d'affichage (117, 217, 317) pour relier à une unité de commande (14), l'agencement de câbles (15) passant au moins dans la partie principale (3) de la pièce de vêtement de protection (1) et étant au moins disposé entre deux couches textiles de la pièce de vêtement de protection (1), l'agencement de câbles (15) pouvant être enlevé de la pièce de vêtement de protection (1) ensemble avec au moins un élément de détection (16) et/ou avec au moins un élément d'affichage (117, 217, 317) et au moins un élément de détection (16) et/ou au moins un élément d'affichage (117, 217, 317) étant respectivement disposés sur un élément de support (36), **caractérisé en ce que** l'élément de support (36) peut être recouvert depuis la surface intérieure (27) de la matière supérieure (10) avec un élément de couverture (31) ou y être introduit dans une poche disposée sur la surface intérieure (27) de la matière supérieure (10) et y être fixé dans une position de fonctionnement, au moins un élément de détection (16) et/ou au moins un élément d'affichage (117, 217, 317) dans la position de fonctionnement traversant un passage (29) se trouvant dans la matière supérieure (10) conduisant dans la poche vers un côté extérieur (38) de la pièce de vêtement de protection (1).

2. Pièce de vêtement de protection (1) selon la revendication 1, **caractérisée en ce qu'**au moins un élément de détection (16) et/ou au moins un élément d'affichage (117, 217, 317) traverse ou traversent dans une position de fonctionnement un passage (32) se trouvant dans une matière supérieure (10) de la pièce de vêtement de protection (1) d'une surface intérieure (27) de la matière supérieure (10), l'agencement de câbles (15) étant couvert depuis le côté extérieur (38).

3. Pièce de vêtement de protection (1) selon la revendication 1 ou 2, **caractérisée en ce qu'**un élément de support (36) peut être respectivement détachable et raccordable à cette dernière depuis une surface intérieure (27) de la matière supérieure (10).

4. Pièce de vêtement de protection (1) selon la revendication 3, **caractérisée en ce qu'**au moins un élément de détection (16) lui-même et/ou au moins un élément d'affichage (117, 217, 317) lui-même et/ou l'élément de support (36), y compris au moins un élément de détection (16) disposé dessus et/ou au moins un élément d'affichage (117, 217, 317) est relié à la pièce de vêtement de protection (1), notamment à la surface intérieure (27) de la matière supérieure (10) au moyen d'un moyen de type velcro, au moyen notamment d'un bouton pression ou au moyen au moins d'une fermeture éclair.

5. Pièce de vêtement de protection (1) selon l'une quelconque des revendications 3 ou 4, **caractérisée en ce qu'**au moins un élément de détection (16) et/ou au moins un élément de couverture (31) est ou sont disposé(s) sur l'élément de support (36) de façon surélevée de telle manière qu'il ou ils présente(nt) dans sa ou leur position de fonctionnement un angle de rayonnement dans l'espace ou un angle d'incidence dans l'espace, de préférence, d'au moins 180°.
